# EUROPÄISCHE PATENTSCHRIFT

(11) **EP 4 206 603 B1**
(45) Veröffentlichungstag und Bekanntmachung des Hinweises auf die Patenterteilung: **27.05.2026**
(21) Anmeldenummer: 22214940.3
(22) Anmeldetag: 20.12.2022
(51) Int. Cl.: F41J 13/00

(54) **GESCHOSSFANG MIT MODULAREN PRALLPLATTEN**
BULLET TRAP WITH MODULAR BAFFLE PLATES
PARE-BALLES AVEC PLAQUES D'IMPACT MODULAIRES

(30) Priorität: 28.12.2021 DE 102021006365
(43) Veröffentlichungstag der Anmeldung: 05.07.2023
(73) Patentinhaber: Arnold, Nikolas, 56254 Moselkern (DE)
(72) Erfinder: Arnold, Nikolas, 56254 Moselkern (DE)
(74) Vertreter: Bernsmann, Falk

(56) Entgegenhaltungen:
- US-A1- 2016 187 108
- US-B1- 8 602 418
- US-B2- 10 240 904
- US-B2- 8 827 274

## Beschreibung

Die Erfindung betrifft einen Geschossfang für Schießstände zum Auffangen von Geschossen.

Aus dem Stand der Technik sind Geschoßfang-Vorrichtungen mit Trichtern aus zwei den Trichter bildenden Prallplatten bekannt. Die Prallplatten bekannter Konstruktionen sind schwer und groß und dadurch bei Verschleiß schwierig zu tauschen. Beispiele für Geschoßfang-Vorrichtungen aus dem Stand der Technik finden sich in US8827274B2, US8602418B1, US10240904B2 und US2016/187108A1.

Die Aufgabe der Erfindung ist es, einen Geschossfang bereitzustellen, der eine einfachere und kostengünstigere Wartung ermöglicht.

Die Aufgabe wird gelöst durch einen Geschossfang nach Anspruch 1.

In einem ersten Aspekt betrifft die Erfindung einen Geschossfang umfassend eine Unterkonstruktion, mehrere Prallplatten und zumindest eine Umlenkung. Die Prallplatten weisen jeweils zumindest ein Befestigungsmittel aufweisen. Die Prallplatten sind mit dem zumindest einen Befestigungsmittel an der Unterkonstruktion anbringbar. Die Unterkonstruktion ist derart ausgestaltet, dass die Prallplatten im angebrachten Zustand einen oder mehrere Trichter mit jeweils zwei oder mehr Trichterwänden bilden. Jede Trichterwand umfasst zumindest zwei Prallplatten. Hinter jedem Trichter ist eine Umlenkung angeordnet.

Der Geschossfang soll Geschosse auf einem Schießstand auffangen und verhindern, dass sie als Querschläger Personen oder Gegenstände der Umgebung beschädigen. Darüber hinaus können die aufgefangenen und gesammelten Geschosse leichter entsorgt werden.

Die Geschosse gelangen in den Trichter, wo sie auf die Prallfläche einer der Prallplatten treffen. Von den Prallplatten werden die Geschosse in das Zentrum des Trichters umgelenkt. Die Umlenkungen hinter den Trichtern lenken die Geschosse auf eine Kreisbahn, wo sie ihre kinetische Energie nach und nach abgeben.

Erfindungsgemäß sind die Befestigungsmittel Haken, mit denen die Prallplatten an der Unterkonstruktion eingehängt werden.

Die Unterkonstruktion ermöglicht es, die Prallplatten und Umlenkungen über ein Hakensystem aufzunehmen. Durch die mit den Befestigungsmitteln an der Unterkonstruktion anbringbaren Prallplatten können die Prallplatten kleiner und modular ausgeführt sein. Bei Verschleiß müssen lediglich einzelne Prallplatten ausgetauscht werden, was die Wartung des Geschossfangs erleichtert. Ferner können einzelne Prallplatten günstiger sein als große Prallplatten, die einstückig die Trichterwände bilden. Dadurch wird die Wartung des Geschossfangs günstiger.

Vorzugsweise ist jedes Bauteil nicht schwerer als 40 kg. Die Prallflächen können dazu insbesondere 350 mm mal 900 mm groß sein. Bei einem Gewischt von 40 kg lassen sich die Platten von zwei Personen tragen.

In einer Ausführungsform sind die Prallplatten aus einem Stahlblech mit einer Härte von 500 HBW oder mehr gebildet. Ein derart hartes Blech bietet einen besonders effektiven Schutz gegen Verformung der Prallplatten durch das Auftreffen der Geschosse.

Vorzugsweise besteht die Unterkonstruktion aus Einzelteilen. Eine aus Einzelteilen bestehende Unterkonstruktion bewirkt in vorteilhafter Weise, dass sich die Unterkonstruktion leicht montieren lässt.

In einer Ausführungsform sind die Befestigungsmittel der Prallplatten so konstruiert, dass Sie unterschiedliche Haken bilden und an der Unterkonstruktion eingehangen werden können. Erfindungsgemäß sind die Haken an die Rückseite der Prallplatten angeschweißt.

In einer Ausführungsform umfasst der Geschossfang zwischen den Befestigungsmitteln und der Unterkonstruktion jeweils eine Zwischenlage aus Ethylen-Propylen-Dien-Kautschuk (EPDM).

Da die Prallplatten im Schusskanal sich nach einer gewissen Zeit verformen, sind erfindungsgemäß die Prallplatten auf einer der Aufprallseite gegenüberliegenden Rückseite mit aufgeschweißten Flachstählen verstärkt . Die rückseitige Verstärkung verbessert die Resistenz der Prallplatten gegen Verformung.

Um einem Kantenbeschuss trotz Verformung entgegenzuwirken, können in einer Ausführungsform die Prallplatten einander teilweise überlappend, beispielsweise wie Dachziegel, angeordnet sein.

In einer Ausführungsform umfasst der Geschossfang drei Trichter, die aus Prallplatten gebildet sind. Die Breite der Trichter ist skalierbar, sodass der Geschossfang an die Örtlichkeiten des Schießstandes anpassbar ist. Vorzugsweise weist der Geschossfang nur zwei seitliche Kanten auf, sodass möglichst keine senkrechte Kante in der Schussbahn liegt.

In einer Ausführungsform weist der Geschossfang eine Sammeleinrichtung auf, welche unterhalb der Umlenkung angeordnet ist. Die Sammeleinrichtung kann beispielsweise aus einer Schublade oder einer Fördereinrichtung gebildet sein. Insbesondere eine Fördereinrichtung kann Geschosse aus mehreren nebeneinander angeordneten oder sehr breiten Trichtern auffangen und an einer Stelle zur effizienten Entsorgung zusammenführen.

In einer Ausführungsform sind die Prallplatten gegenüber einer horizontalen Flugbahn eines Geschosses um 20 Grad geneigt.

In einer Ausführungsform sind alle Kanten der Unterkonstruktion so ausgebildet oder mit Leitblechen verkleidet, dass sich dort keine Geschossfragmente ablagern können.

In einer Ausführungsform ist vor dem Geschossfang und insbesondere vor den Trichterflächen ein einlagiger oder mehrlagiger Splitterschutzvorhang angeordnet.

In einer weiteren Ausführungsform ist der Geschossfang umlaufend verkleidet. Insbesondere mit der umlaufenden Verkleidung des Geschossfangs und einem Anschluss für eine Absauganlage kann ein Austreten von Bleistaub nahezu ausgeschlossen werden. Vorzugsweise wird ein feuerfester Splitterschutz empfohlen. Besonders bevorzugt wird ein Splitterschutz, der sich als Projektionsfläche für Projektoranwendungen eignet.

Die Unterkonstruktion umfasst in einer Ausführungsform ein Tragelement, insbesondere einen Stahlträger, das mit einer Fußplatte und einem Abstandsträger an einer Wand eines Gebäudes montiert wird. In einer anderen Ausführungsform ist eine freistehende Ausführungsform des Geschossfangs möglich.

An dem Tragelement werden dann die einzelnen auskragenden Trichtersegmente montiert, die später die Prallplatten und Umlenkungen aufnehmen. Das Achsmaß zwischen den einzelnen Feldern liegt vorzugsweise unter einem Meter. Die Trichtersegmente können beispielsweise über Gewindestangen horizontal ausgerichtet werden, damit die Trichterfelder parallel zueinander und nicht windschief sind. Wenn die Unterkonstruktion ausgerichtet ist, werden die Prallplatten in die Konstruktion eingehängt.

In einer Ausführungsform wird der Geschossfang so montiert, dass er von hinten begehbar ist. Die Begehbarkeit von hinten ermöglicht die Entnahme der Geschossfragmente und die Instandhaltung der Verschleißteile. Vorzugsweise ist zwischen dem Geschossfang und der dahinter befindlichen Wand ein Durchgang von ca. 1 m Breite, sodass eine Wartung des Geschossfangs von hinten ermöglicht wird.

In einer Ausführungsform umfasst der Geschossfang eine Absaugöffnung, aus der Staub und insbesondere Bleistaub abgesaugt werden kann.

Vorzugsweise sind die seitlichen Wände, die beschossen werden können, verblendet und vor dem vorderen Trichterbereich bzw. vor dem Splitterschutzvorhang mit rückprallsicherem Material verkleidet. Vorzugsweise wird für die Verblendung und/oder die Verkleidung Stahl verwendet. Der Stahl hat besonders bevorzugt eine Härte von größer oder gleich 500 HBW.

Weitere Vorteile, Ziele und Eigenschaften der Erfindung werden anhand nachfolgender Beschreibung und anliegender Zeichnungen erläutert, in welchen beispielhaft erfindungsgemäße Gegenstände dargestellt sind.
Figur 1 zeigt einen Schnitt durch einen Geschossfang.
Figur 2 zeigt einen Schnitt durch einen Geschossfang mit angedeuteter Geschosstrajektorie.
Figur 3 zeigt eine Anordnung von Prallplatten.
Figur 4 zeigt ein Befestigungsmittel einer Prallplatte.

Figur 1 zeigt einen Schnitt durch einen Geschossfang 10 mit drei übereinander angeordneten Trichtern 12. Der Geschossfang 10 ist dazu ausgebildet, Geschosse aufzufangen, die auf den Geschossfang 10 bzw. ein davor angeordnetes Ziel abgefeuert werden. "Davor" bezeichnet in Figur 1 links des Geschossfangs 10. Das heißt, in der Figur würde ein Geschoss von links auf den Geschossfang 10 treffen. Hinter den Trichtern 12 sind Umlenkungen 14 und Leitbleche 16 angeordnet.

Trifft ein Geschoss auf einen Trichter 12, wird das Geschoss in dessen Zentrum und dann von den Umlenkungen 14 umgelenkt. Beim Umlenken gibt das Geschoss Energie an die Umlenkung ab und wird dadurch langsamer. Entweder fällt es direkt, beispielsweise wie aus der Umlenkung hinter dem untersten Trichter 12, oder indirekt über Leitbleche 16 in eine Sammelvorrichtung (hier nicht dargestellt).

Der Geschossfang ist über ein Trägersystem 18 mit der Umgebung, beispielsweise einer Gebäudewand, verbunden. Hinter dem Geschossfang 10 befindet sich ein Wartungsraum 20, über den einzelne Prallplatten ausgetauscht oder die Sammelvorrichtung entleert werden können. Der Wartungsraum 20 ist vorzugsweise 1 m breit.

Figur 2 zeigt den Geschossfang 10 aus Figur 1. Die Trajektorien 22 der Geschosse, die von dem Geschossfang 10 aufgefangen werden, ist in Form von Strichen angedeutet. Die Geschosse, die von den Trichtern 12 aufgefangen werden, werden so umgelenkt, dass sie in einer Sammelvorrichtung 24 gesammelt werden.

Vor dem mittleren Trichter 12 ist ein Splitterschutz 26 angeordnet, der verhindert, dass Geschossfragmente aus dem Trichter 12 heraus prallen.

Figur 3 zeigt einen Ausschnitt der Anordnung von Prallplatten 28 innerhalb eines Trichters 12. Die Prallplatten 28 sind wie Dachziegel einander leicht überlappend angeordnet. Gegenüber einer horizontalen, hier gestrichelt dargestellten, Linie sind die Prallplatten 28 vorzugsweise um ca. 20° geneigt.

Die Prallplatten 28 umfassen jeweils ein oder mehrere Befestigungsmittel 30, mit denen sie an einer Unterkonstruktion befestigt werden können. Die oberen Prallplatten 28 umfassen jeweils zwei Befestigungsmittel 30. Die unteren Prallplatten 28 umfassen jeweils ein Befestigungsmittel 30.

Die Befestigungsmittel 30 sind jeweils als Haken ausgestaltet und in Figur 4 größer dargestellt. Zwischen den Befestigungsmitteln 30 und der Unterkonstruktion 32, die die Prallplatten 28 trägt, ist eine Zwischenlage 34 aus einem Kunststoff, insbesondere EPDM eingefügt. Die Zwischenlage 34 absorbiert Schwingungen, die durch den Aufprall eines Geschosses auf einer Prallplatte 28 entstehen.

### Liste der Bezugszeichen

- 10: Geschossfang
- 12: Trichter
- 14: Umlenkung
- 16: Leitblech
- 18: Trägersystem
- 20: Wartungsraum
- 22: Trajektorie
- 24: Sammelvorrichtung
- 26: Splitter
- 28: Prallplatte
- 30: Befestigungsmittel
- 32: Unterkonstruktion
- 34: Zwischenschicht

## Patentansprüche

1. Geschossfang (10) für Schießstände zum Auffangen von Geschossen umfassend
• eine Unterkonstruktion (32),
• mehrere Prallplatten (28) und
• zumindest eine Umlenkung (14),
wobei die Prallplatten (28) jeweils zumindest ein Befestigungsmittel (30) aufweisen,
wobei die Prallplatten (28) mit dem zumindest einen Befestigungsmittel (30) an der Unterkonstruktion (32) angebracht sind,
wobei die Unterkonstruktion (32) derart ausgestaltet ist, dass die Prallplatten (28) einen oder mehrere Trichter (12) mit jeweils zwei oder mehr Trichterwänden bilden,
wobei jede Trichterwand zumindest zwei Prallplatten (28) umfasst, wobei hinter jedem Trichter (12) eine Umlenkung (14) angeordnet ist, **dadurch gekennzeichnet, dass**
die Befestigungsmittel (30) an eine der Aufprallseite der Geschosse gegenüberliegende Rückseite der Prallplatten (28) angeschweißte Haken umfassen, mit denen die Prallplatten (28) an der Unterkonstruktion (32) eingehängt sind,
wobei die Prallplatten (28) an der Rückseite mit aufgeschweißten Flachstählen verstärkt sind.

2. Geschossfang (10) nach Anspruch 1,
wobei der Geschossfang (10) eine von einer Fördereinrichtung gebildete Sammeleinrichtung (24) für die Geschosse aufweist, welche unterhalb der Umlenkung (14) angeordnet ist.

3. Geschossfang (10) nach einem der Ansprüche 1 oder 2,
wobei alle Kanten der Unterkonstruktion (32) mit Leitblechen verkleidet sind.

4. Geschossfang (10) nach einem der Ansprüche 1 bis 3,
wobei vor dem Geschossfang (10) ein einlagiger oder mehrlagiger Splitterschutzvorhang (26) angeordnet ist.

5. Geschossfang (10) nach einem der Ansprüche 1 bis 4,
wobei der Geschossfang (10) umlaufend verkleidet ist.

## Claims

1. A bullet trap (10) for shooting ranges for catching bullets, comprising
• a support structure (32),
• a plurality of baffle plates (28) and
• at least one deflector (14),
wherein the baffle plates (28) each have at least one fastening means (30),
wherein the baffle plates (28) are attached to the support structure (32) by means of the at least one fastening means (30),
wherein the support structure (32) is configured such that the baffle plates (28) form one or more funnels (12), each having two or more funnel walls,
wherein each funnel wall comprises at least two baffle plates (28),
wherein a deflector (14) is arranged behind each funnel (12),
**characterised in that**
the fastening means (30) comprise hooks welded to a rear side of the baffle plates (28) opposite the impact side of the projectiles, wherein the baffle plates (28) are hooked to the support structure (32) using the hooks,
wherein the baffle plates (28) are reinforced on the rear side with welded-on flat steel plates.

2. The bullet trap (10) according to claim 1,
wherein the bullet trap (10) comprises a collection device (24) for the bullets, formed by a conveyor mechanism, which is arranged below the deflector (14).

3. The bullet trap (10) according to one of claims 1 or 2,
wherein all edges of the support structure (32) are clad with guide plates.

4. The bullet trap (10) according to any one of claims 1 to 3,
wherein a single-layer or multi-layer fragment protection curtain (26) is arranged in front of the bullet trap (10).

5. The bullet trap (10) according to any one of claims 1 to 4,
wherein the bullet trap (10) is clad all round.

## Revendications

1. Pare-balles (10) pour stands de tir et destiné à récupérer des projectiles, comprenant
• une structure de support (32),
• plusieurs plaques d'impact (28) et
• au moins un déflecteur (14),
les plaques d'impact (28) comportant chacune au moins un moyen de fixation (30),
les plaques d'impact (28) étant fixées à la structure de support (32) à l'aide dudit au moins un moyen de fixation (30),
la structure de support (32) étant conçue de telle sorte que les plaques d'impact (28) forment une ou plusieurs entonnoirs (12) comportant chacune deux parois d'entonnoir ou plus,
chaque paroi d'entonnoir comprenant au moins deux plaques d'impact (28), un déflecteur (14) étant disposé derrière chaque entonnoir (12),
**caractérisé en ce que**
les moyens de fixation (30) comprennent des crochets soudés sur une face arrière des plaques d'impact (28), opposée à la face d'impact des projectiles, les plaques d'impact (28) étant accrochées à la structure de support (32) à l'aides desdits crochets,
les plaques d'impact (28) étant renforcées sur leur face arrière par des tôles d'acier plates soudées aux plaques d'impact (28).

2. Pare-balles (10) selon la revendication 1,
le pare-balles (10) comportant un dispositif de collecte (24) pour les projectiles, formé par un dispositif de transport, qui est disposé en dessous du déflecteur (14).

3. Pare-balles (10) selon l'une des revendications 1 ou 2,
tous les bords de la structure de support (32) étant recouverts de tôles de guidage.

4. Pare-balles (10) selon l'une des revendications 1 à 3,
un rideau de protection (26) contre des éclats à une ou plusieurs couches étant disposé devant le pare-balles (10).

5. Pare-balles (10) selon l'une des revendications 1 à 4,
le pare-balles (10) étant revêtu sur tout son pourtour.
